# EUROPÄISCHE PATENTSCHRIFT

(11) **EP 1 414 599 B1**
(45) Veröffentlichungstag und Bekanntmachung des Hinweises auf die Patenterteilung: **30.03.2005**
(21) Anmeldenummer: 02794550.0
(22) Anmeldetag: 05.08.2002
(51) Int. Cl.: B21C 47/08, B21C 47/22, B21C 47/24

(54) **VORRICHTUNG ZUM AUF- UND ABWICKELN VON WARMGEWALZTEN VORBÄNDERN AUS HEISSEM METALL**
DEVICE FOR WINDING AND UNWINDING HOT-ROLLED PRE-STRIPS CONSISTING OF HOT METAL
DISPOSITIF POUR ENROULER ET DEROULER DES FEUILLARDS PREFORMES EN METAL CHAUD

(30) Priorität: 08.08.2001 DE 10138857
(43) Veröffentlichungstag der Anmeldung: 06.05.2004
(73) Patentinhaber: SMS Demag Aktiengesellschaft, 40237 Düsseldorf (DE)
(72) Erfinder: KRÜGER, Matthias, 57271 Hilchenbach (DE); MERZ, Jürgen, 57223 Kreuztal (DE); FUHRMANN, Karl-Friedrich, 57271 Hilchenbach (DE)
(74) Vertreter: Valentin, Ekkehard
(86) Internationale Anmeldenummer: PCT/EP2002/008713
(87) Internationale Veröffentlichungsnummer: WO 2003/013753

(56) Entgegenhaltungen:
- EP-A- 0 933 147
- DE-A- 2 519 988
- DE-A- 3 011 487
- DE-A- 3 011 515
- US-A- 3 695 542
- US-A- 5 310 131
- US-A- 5 956 990
- KORABI T ET AL: "NEW DEVELOPMENTS EXPAND COILBOX APPLICATIONS" IRON AND STEEL ENGINEER, ASSOCIATION OF IRON AND STEEL ENGINEERS. PITTSBURGH, US, Bd. 73, Nr. 12, 1. Dezember 1996 (1996-12-01), Seiten 13-19, XP000642064 ISSN: 0021-1559

## Beschreibung

Die Erfindung betrifft eine Vorrichtung zum wahlweisen Aufrollen von Zwischenwalzgut, Abrollen und Versetzen der gebildeten Coils oder zum unaufgerollten Durchlaufenlassen des Zwischenwalzgutes mit einer Biegewalzeneinrichtung, die dem sie durchlaufenden Walzgut eine Abwärtsbiegung erteilt und einem Rollgang dessen treibende Rollen den Wickelvorgang unterstützen und Abwickelvorgänge sowie eine Weiterführung gebildeter Coils bewirken, um die Wickelposition freizugeben und mit einem durchlaufendes oder abgewickeltes Zwischenwalzgut fördernden Treiber.

Durch die DE-OS 25 19 988 ist eine Vorrichtung zum Auf- und Abwickeln von warmgewalzten Vorbändem aus heißem Metall bekanntgeworden, mittels derer warmgewalztes Vorband in einer Position domlos aufgewickelt werden und bei der mittels eines in das Wickelauge des Coils eingreifenden Arms das gewickelte Coil aus der Aufwickelposition in eine Abwickelposition gehoben werden kann. Bereits vor der Überführung und während des Überführens wird das Vorband vom Coil abgewickelt, so daß zumindest die Bereiche des Vorbandes, die im Wickelauge liegen, auf dem Arm abrollen und dort beschädigt werden können, wodurch ein großer Schrottanfall entsteht.

Es wurde auch schon vorgeschlagen, die gewickelten Coils aus der Aufwickelposition mittels an den Außenumfang des Coils anlegbare und über Hebel verschwenkbare Rollen über den Rollgang in die Abwickelposition zu verschieben bzw. zu rollen. Diese Versetz- Bewegung ist jedoch unkontrolliert, so daß das Coil gegen in der Abwickelposition angeordnete Anschläge rollt, wobei es zur Beschädigung der äußeren Windung des Coils kommen kann, bevor das Coil in seine vorgegebene Abrollposition zurückfällt.

Beim Abrollen kann das kleiner werdende Coil durch die Kraft des abziehenden Treibers aus der Abwickelposition herausgezogen werden. Dabei wird der Rest des Coils unter den Anschlag in den Treiber gezogen, wo dann eventuell mehrere Windungen des Coils gemeinsam den Treiber passieren oder aber es zum Stau und zur Abschaltung der Anlage kommt. Auch hier fallen erhebliche Mengen von Schrott an.

Es wurden auch schon Coil-Überführungsvorrichtungen vorgeschlagen, bei denen durch entsprechendes Kippen bzw. Anheben der Rollgangsrollen die Coils aus der Aufwickelposition in die Abwickelposition verbracht werden. Die Probleme beim Abziehen des Coils, insbesondere wenn dieses kleiner wird, konnten auch hier nicht gelöst werden.

Die gattungsgemäße EP-A-0 933 147 offenbart zwar schon eine Rückhalterolle, die jedoch nur dazu dient, die letzte Windung niederzuhalten, um einen ordnungsgemäßen Einlauf des Vorbandes in die Fertigstraße zu gewährleisten. Beim Transport des Coils von der Aufwickelstation zur Abwickelstation und beim Einsetzen des Abwickelvorgangs kann es noch immer zu Beschädigung des Vorbandes, und damit zu Schrottanfall kommen.

Der Erfindung liegt die Aufgabe zugrunde, eine gattungsgemäße Vorrichtung so weiterzubilden, daß ein kostengünstiges Betreiben dieser Vorrichtung gewährleistet ist und daß beim Betreiben möglichst kein Schrott anfällt.

Diese Aufgabe wird durch die Merkmale des Anspruchs 1 gelöst

Werden die Rollen des Rollgangs und die den Umfang des Coils abstützenden Rollen in Zwischenwalzgut- Laufrichtung kraftbetrieben gleichzeitig versetzbar ausgeführt, so kann die am Umfang des Coils ablaufende Rolle das Coil während der Übergabebewegung aus der Aufwickelposition in die Abwickelposition bereits gegen ungewollte Bewegungen in Zwischenwalzgut- Laufrichtung sichern.

Werden die tragenden Rollen in einem gemeinsamen Wagen angeordnet und der Wagen in Zwischenwalzgut- Laufrichtung verfahrbar vorgesehen, so ist gewährleistet, daß das Coil während seines Transports nicht über mehrere Rollen eines Rollgangs hinweg verschoben bzw. gerollt werden muß, so daß dadurch erheblich weniger Beschädigungen der äußeren Windungen des Coils hervorgerufen werden können.

Es hat sich als vorteilhaft erwiesen, wenn die stützenden Rollen zusätzlich über mindestens einen Antrieb vertikal verlagerbar und mit abnehmenden Coildurchmessem absenkbar sind, wobei eine Steuervorrichtung für den Antrieb vorgesehen ist, welche die Stützrollen in Abhängigkeit des Coildurchmessers und/oder der Abwickellänge und/oder der Abwickelzeit vertikal absenkt. Dadurch läßt sich die Abstützposition der stützenden Rollen optimal an den Coildurchmesser anpassen, so daß auch noch kleinste Coildurchmesser sicher abgestützt werden können.

Um den Rest des abzuwickelnden Zwischenwalzgutes noch sicherer davor zu schützen in den Treiber gezogen zu werden hat es sich bewährt, auf das ablaufende Zwischenwalzgut einen Hebel abzusenken, der sich mit einer Laufrolle auf das Zwischenwalzgut und mit einer höher gelagerten Stützrolle gegen den Umfang des Coils legt.

Eine weitere Möglichkeit sicherzustellen, daß das Zwischenwalzgut vollkommen vom Coil abgewickelt wird, bevor es in den Treiber gelangt, wird erreicht, wenn beidseitig des Rollgangs in der Endposition des Auges eines abzuwickelnden Coils in dieses einfahrbare Dome vorgesehen sind, wobei die Dome in Abhängigkeit des Coildurchmessers und/oder der Abwickellänge und/oder der Abwickelzeit in das Auge des Restcoils einfahrbar sind und auf den Domen Rollen angeordnet sind, die gegebenenfalls auf Abwickelgeschwindigkeit angetrieben werden können und die eine Beschädigung des Zwischenwalzguts ausschließen.

Die Erfindung wird anhand eines Ausführungsbeispieles näher erläutert. Dabei zeigen
- Figur 1: die schematische Darstellung eines Ausführungsbeispiels einer erfindungsgemäßen Vorrichtung zum Auf/Abrollen von Zwischenwalzgut,
- Figur 2: die schematische Darstellung eines Ausführungsbeispiels einer erfindungsgemäßen Vorrichtung mit auf das Zwischenwalzgut absenkbarem Hebel und
- Figur 3: die schematische Darstellung eines Ausführungsbeispiels einer erfindungsgemäßen Vorrichtung mit in das Coil einfahrbarem Domen.

Der Fig. 1 ist eine Aufwickelstation 1 und eine Abwickelstation 2 für bandförmiges Zwischenwalzgut 3 entnehmbar. Bei der Aufwickelstation 1 handelt es sich um einen an sich bekannten dornlosen Abwärtswickler, bei dem über Eingangsrollen 4, 4' das in die Aufwickelstation 1 einlaufende Band 3 nach oben abgelenkt wird. Durch die Biegerollen 5, 5', 5" wird dem Band 3 eine Abwärtskrümmung erteilt. Das Band 3 wird in der aus den Rollen 6, 6' und 7, 7' gebildeten Aufwickelkammer 8 zu einem Coil gewickelt.

Sowohl die Eingangsrollen 4 als auch die Rolle 7' sind aus der gezeigten, angehobenen Position auf das Niveau der Rolle 6' sowie der Rollgangsrolle 9 absenkbar. In dieser Position bilden die Rollen 4, 9, 6', 7 und 7' einen Rollgang, über den das Band 3 ohne abgelenkt zu werden, durch die Aufwickelstation 1 geführt werden kann.

Der Aufwickelstation 1 ist eine Bandbund-Öffenvorrichtung 10 zugeordnet, welche nach erfolgtem Wickeln des Coils in der Aufwickelkammer 8 und einer Drehrichtungsumkehr der angetriebenen Rollen 7, 7' gegen das Coil geschwenkt werden kann, um mit dem Schälmesser 11 das Coil zu öffnen und den Bandanfang zur Abwickelstation 2 zu leiten.

Die Abwickelstation 2 besteht aus einem Wagen 12 und einem Ständer 13, in dem die Treiberrollen 14, 14', 14" des über eine Kolben-Zylinder-Einheit 15 anstellbaren Treibers 16 gelagert sind. Am Ständer 13 greift ein Verschiebezylinder 17 für den Wagen 12 an. Weiterhin ist am Ständer 13 eine in ihrer horizontalen Richtung über eine Kolben-Zylinder-Einheit 18 und ir, ihrer vertikalen Richtung über eine Kolben-Zylinder-Einheit 19 anstellbare Rolle 20 an einem Winkelhebel 21 angelenkt. Der Ständer 13 weist weiterhin eine Rollgangsrolle 22 auf, über die das Band 3 dem Treiber 16 zugeführt wird.

Auf dem Wagen 12 sind angetriebene Rollen 23, 23' angeordnet, die das Coil 24 im Sinne einer Abrollbewegung anzutreiben vermögen.

Die Vorrichtung nach Fig. 1 kann im Durchlauf betrieben werden. Dazu müssen die Rollen 4, 7, 7' und 23, 23' auf das Rollgangsniveau abgesenkt sein, so daß sich aus diesen Rollen und den Rollen 6' und 22 ein Rollgang ergibt, über den das Band 3 vom Einlauf der Aufwickelstation 1 direkt zum Treiber 16 gelangen kann.

In der Regel wird das Band 3 jedoch von den Eingangsrollen 4, 4' und den Biegerollen 5, 5', 5" in die Aufwickelkammer 8 geleitet, wo es zu einem Coil aufgewickelt wird. Zum Anwickeln des Coils ist die Rolle 7' noch in der dargestellten angehobenen Stellung positioniert. Sobald einige Windungen des Coils gewickelt sind, wird die Rolle 7' auf Rollgangsniveau abgesenkt und das Coil nur noch von den angetriebenen Rollen 7, 7' getragen. In dieser Position wird das Coil fertig gewickelt.

Das zum Aufwickeln im Uhrzeigersinn angetriebene Coil wird nach seiner Fertigstellung durch Drehrichtungsumkehr der angetriebenen Rollen 7, 7' entgegen dem Uhrzeigersinn angetrieben. Gleichzeitig wird die Bandbund-Öffenvorrichtung 10 gegen das Coil geschwenkt, so daß das ehemalige Bandende nunmehr als Bandanfang vom Coil abgeschält und dem Treiber 16 zugeführt wird. In der Zwischenzeit wurde der Verschiebezylinder 17 ausgefahren, so daß der Wagen 12, auf dem sich kein Coil 24 mehr befindet, bis an die Rolle 7' herangefahren ist. Gleichzeitig wird die Rolle 20 mittels der Kolben-Zylinder-Einheiten 18, 19 in Richtung auf die Aufwickelstation 1 in eine Position gegen bzw. annähernd gegen das dort befindliche Coil verschwenkt.

Sobald der Treiber 16 das Band 3 erfaßt hat, wird durch Anheben der Rolle 7 das Coil aus der Aufwickelstation 1 auf die Rollen 23, 23' des Wagens 12 in die Abwickelstation 2 übergeben. Dabei sorgt die Rolle 20, die beim Übergabevorgang gegebenenfalls entsprechend in Richtung auf den Ständer 13 zurückverschwenkt werden kann, dafür, daß das Coil 24 nicht über die Rolle 23' hinaus rollen kann.

Anschließend werden der Wagen 12 und die Rolle 20 in Richtung auf den Ständer 13 verschoben, so daß die Aufwickelstation 1 zum Wickeln eines neuen Coils frei wird. Bei kleiner werdendem Coil 24 in der Abwickelstation 2 kann die Rolle 20 mittels der Kolben-Zylinder-Einheit 19 vertikal so angestellt werden, daß auch noch ein sehr kleines Restcoil sicher von der Rolle 20 abgestützt wird, so daß das Restcoil nicht in den Treiber 16 eingezogen werden kann.

Fig. 2 zeigt eine der Rolle 20 ähnliche Rolle 20', die jedoch im wesentlichen lediglich horizontal über eine Kolben-Zylinder-Einheit 18' anstellbar ist. Damit das Restcoil 24' nicht in den Treiber 16' eingezogen werden kann, ist ein Hebel 25 vorgesehen, der über eine Kolben-Zylinder Einheit 26 auf das Band 3' zu verschwenkt werden kann. Der Hebel 25 weist Rollen 27, 28 auf, wobei die Laufrolle 27 gegen die Rollgangsrolle 22' verschwenkbar ist und die Rollgangsrolle 22' und die Laufrolle 27 das Band 3' zwischen sich einschließen. Die Stützrolle 28 ist so an der Spitze des Hebels 25 angeordnet, daß sie sich gegen das Restcoil 24 anlegt, ohne das Band 3' im Treibereinlaufbereich zu berühren.

Fig. 3 zeigt eine weitere Alternative, mittels der sichergestellt wird, daß das Coil 24" vollkommen abgewickelt wird. Auch hier sorgt die im wesentlichen horizontal verschwenkbare Rolle 20" dafür, daß das Coil sicher auf dem Wagen 12" verbleibt. Am Ständer 13" ist seitlich des Rollgangs und des Wagens 12" jeweils ein Dorn 29 vorgesehen, auf dem jeweils eine Rolle 30 angeordnet ist. Sobald das Coil 24 durch den Abwickelvorgang so klein geworden ist, daß die Rollen 30 in das sich mit absenkendem Coildurchmesser senkende Wickelauge 31 des Coils 24" eingeschoben werden kann, ohne dabei das Coil 24" zu verletzen, wird von beiden Seiten der Dorn 29 in das Wickelauge 31 eingeschoben. Die auf den Dornen 29 angeordneten Rollen 30 sorgen dafür, daß das Coil 24" so lange auf dem Wagen 12" gehalten wird, bis es vollständig abgewickelt ist.

Die notwendigen Steuer- und Überwachungsvorrichtungen für das Einschieben der Dorne 29, das Antreiben der Rollen 30, die Bewegung der Rollen 20, des Wagens 12 und der Rollen 7, 7' sind in den Fig. 1 bis 3 nicht gezeigt.

### Bezugszeichenübersicht

- 1: Aufwickelstation
- 2: Abwickelstation
- 3: Band
- 4: Eingangsrollen
- 5: Biegerollen
- 6: Rollen
- 7: Rollen
- 8: Aufwickelkammer
- 9: Rollgangsrolle
- 10: Bandbund-Öffenvorrichtung
- 11: Schälmesser
- 12: Wagen
- 13: Ständer
- 14: Treiberrollen
- 15: Kolben-Zylinder-Einheit
- 16: Treiber
- 17: Verschiebezylinder
- 18: Kolben-Zylinder-Einheit
- 19: Kolben-Zylinder-Einheit
- 20: Rolle
- 21: Winkelhebel
- 22: Rollgangsrolle
- 23: Rolle
- 24: Coil
- 25: Hebel
- 26: Kolben-Zylinder-Einheit
- 27: Laufrolle
- 28: Stützrolle
- 29: Dorn
- 30: Rolle
- 31: Wickelauge

## Patentansprüche

1. Vorrichtung zum wahlweisen Aufrollen von bandförmigem (3) Zwischenwalzgut, zum Versetzen und Abrollen der gebildeten Coils (24) oder zum unaufgerollten Durchlaufenlassen des Zwischenwalzgutes, mit einer Biegewalzeneinrichtung (5, 5', 5"), die beim Aufwickelvorgang dem sie durchlaufenden Walzgut eine Abwärtsbiegung erteilt und einem Rollgang (6, 7, 9), dessen treibende Rollen den Aufwickelvorgang unterstützen und Abwickelvorgänge sowie eine Weiterführung gebildeter Coils bewirken, um die Aufwickelposition freizugeben und mit einem durchlaufendes oder abgewickeltes Zwischenwalzgut fördernden Treiber (16), wobei mindestens eine stützende Rolle (20, 20', 20") vorgesehen ist, die am Umfang eines in die Abwickelposition zu überführenden und/oder überführten Coils (24, 24', 24") abläuft und das Coil in der Abwickelposition hält,
**dadurch gekennzeichnet,**
**daß** abzuwickelnde Coils (24, 24', 24") tragende und drehantreibende Rollen (23, 23') sowie die mindestens eine ihren Umfang abstützende Rolle (20, 20', 20") in Zwischenwalzgut- Laufrichtung kraftbetrieben gleichzeitig verschiebbar sind.

2. Vorrichtung nach Anspruch 1,
**dadurch gekennzeichnet,**
**daß** die tragenden Rollen (23, 23') in einem gemeinsamen Wagen (12,12', 12") angeordnet sind, und der Wagen (12, 12', 12") in Zwischenwalzgut-Laufrichtung verfahrbar ist.

3. Vorrichtung nach Anspruch 2,
**dadurch gekennzeichnet**
**daß** der Wagen (12, 12', 12") und die mindestens eine stützende Rolle (20, 20', 20") einen gemeinsamen Verschiebeantrieb aufweisen oder ihre Antriebe gekoppelt sind.

4. Vorrichtung nach einem der Ansprüche 1 bis 3,
**dadurch gekennzeichnet,**
**daß** eine stützende Rolle vorgesehen ist, und daß, die stützende Rollen (20) zusätzlich über mindestens einen Antrieb (19) vertikal verlagerbar und mit abnehmenden Coildurchmesser absenkbar ist.

5. Vorrichtung nach Anspruch 4,
**dadurch gekennzeichnet,**
**daß** eine Steuervorrichtung für die Antriebe (19) vorgesehen ist, welche die Stützende Rolle (20) in Abhängigkeit des Coildurchmessers und/oder der Abwickellänge und/oder der Abwickelzeit vertikal absenken kann.

6. Vorrichtung nach einem der Ansprüche 1 bis 3,
**dadurch gekennzeichnet,**
**daß** auf das ablaufende Zwischenwalzgut (3') ein Hebel (25) absenkbar ist, der sich mit einer Laufrolle (27) auf das Zwischenwalzgut (3') und mit einer höhergelagerten Stützrolle (28) gegen den Umfang des Coils (24') legt.

7. Vorrichtung nach Anspruch 6,
**dadurch gekennzeichnet,**
**daß** der Hebel (25) in Abhängigkeit des Coildurchmessers und/oder der Ablauflänge und/oder der Abwickelzeit absenkbar ist.

8. Vorrichtung nach einem der Ansprüche 1 bis 3,
**dadurch gekennzeichnet,**
**daß** beidseitig des Rollgangs in der Endposition des Auges (31) eines abzuwickelnden Coils (24") in diesen einfahrbare Dorne (29) vorgesehen sind.

9. Vorrichtung nach Anspruch 8,
**dadurch gekennzeichnet,**
**daß** die Dorne (29) in Abhängigkeit des Coildurchmessers und/oder der Abwickellänge und/oder der Abwickelzeit in das Auge (31) des Restcoils (24") einfahrbar sind.

## Claims

1. Device for selectable reeling up of strip-shaped intermediate rolled material (3), for displacing and unreeling the formed coils (24) or for allowing transit of the intermediate rolled material without being reeled up, with a bending roller device (5, 5', 5"), which during the winding-up process imparts a downward bend to the rolled stock running through it, and a roller path (6, 7, 9), the driving rollers of which assist the winding-up process and the unwinding processes as well as effect onward movement of formed coils in order to free the winding-up position, and with a driver (16) conveying intermediate rolled stock which is running through or unwound, wherein at least one supporting roller (20, 20', 20") is provided which runs off at the circumference of a coil (24, 24', 24") to be transferred and/or transferred to the unwinding position and which keeps the coil in the unwinding position, **characterised in that** rollers (23, 23') supporting and rotationally driving coils (24, 24', 24") to be unwound as well as the at least one roller (20, 20', 20") supporting the circumference thereof are simultaneously displaceable in power-driven manner in running direction of the intermediate rolled stock.

2. Device according to claim 1, **characterised in that** the supporting rollers (23, 23') are arranged in a common carriage (12, 12', 12") and the carriage (12, 12', 12") is movable in the running direction of the intermediate rolled stock.

3. Device according to claim 2, **characterised in that** the carriage (12, 12', 12") and the at least one supporting roller (20, 20', 20") have a common displacing drive or their drives are coupled.

4. Device according to one of claims 1 to 3, **characterised in that** a supporting roll is provided and that the supporting roll (20) is additionally vertically repositionable by way of at least one drive (19) and, with decreasing coil diameter, can be lowered.

5. Device according to claim 4, **characterised in that** a control device for the drives (19) is provided, which can vertically lower the supporting roll (20) in dependence on the coil diameter and/or the unwinding length and/or the unwinding time.

6. Device according to one of claims 1 to 3, **characterised in that** a lever (25) can be lowered onto the intermediate rolled material (3') which is running off and rests by a guide roller (27) on the intermediate rolled stock (3') and by a support roller (28) positioned higher against the circumference of the coil (24').

7. Device according to claim 6, **characterised in that** the lever (25) can be lowered in dependence on the coil diameter and/or the running-off length and/or the unwinding time.

8. Device according to one of claims 1 to 3, **characterised in that** a mandrel (29) is provided on both sides of the roller path in the end position of the eye (31) of a coil (24"), which is to be unwound, to be movable into this.

9. Device according to claim 8, **characterised in that** the mandrels (29) can be moved into the eye (31) of the remaining coil (24") in dependence on the coil diameter and/or the unwinding length and/or the unwinding time.

## Revendications

1. Dispositif pour, au choix, enrouler un produit laminé intermédiaire en forme de bande (3), déplacer et dérouler la bobine (24) formée ou pour le passage sans enroulement du produit laminé intermédiaire, comprenant un dispositif à cylindres de flexion (5, 5', 5") qui communique lors du processus d'enroulement au produit laminé qui le traverse une flexion vers le bas, et un train de rouleaux (6, 7, 8), dont les rouleaux entraînés soutiennent le processus d'enroulement et provoquent les processus de déroulement ainsi qu'un guidage de la bobine formée afin de libérer la position d'enroulement et un taquet (16) transportant le produit laminé intermédiaire qui passe ou qui est déroulé, au moins un rouleau d'appui (20, 20', 20") étant prévu, qui roule à la périphérie d'une bobine (24, 24', 24") à amener dans la position de déroulement et/ou amenée dans la position de déroulement et maintenant la bobine dans la position de déroulement, **caractérisé en ce que** les rouleaux (23, 23') portant et entraînant la bobine (24, 24', 24") à dérouler en rotation ainsi que ledit au moins un rouleau (20, 20', 20") s'appuyant sur sa périphérie peuvent être déplacés simultanément dans le sens d'avancement du produit laminé intermédiaire en étant entraînés par la force.

2. Dispositif selon la revendication 1, **caractérisé en ce que** les rouleaux (23, 23') support sont disposés dans un chariot (12, 12', 12") commun et le chariot (12, 12', 12") peut être déplacé dans le sens d'avancement du produit laminé intermédiaire.

3. Dispositif selon la revendication 2, **caractérisé en ce que** le chariot (12, 12', 12") et ledit au moins un rouleau support (20, 20', 20") présentent un dispositif de déplacement commun ou leurs dispositifs de déplacement sont couplés.

4. Dispositif selon l'une quelconque des revendications 1 à 3, **caractérisé en ce qu'**un rouleau support est prévu et le rouleau support (20) peut en outre être déplacé verticalement via au moins un dispositif d'entraînement (19) et peut être abaissé en fonction de la diminution du diamètre de la bobine.

5. Dispositif selon la revendication 4, **caractérisé en ce qu'**un dispositif de commande est prévu pour les dispositifs d'entraînement (19), qui peut abaisser verticalement le rouleau support (20) en fonction du diamètre de la bobine et/ou de la longueur de déroulement et/ou du temps de déroulement.

6. Dispositif selon l'une quelconque des revendications 1 à 3, **caractérisé en ce qu'**un levier (25) peut être abaissé sur le produit laminé intermédiaire (3') qui se déroule, qui se place avec un galet de roulement (27) sur le produit laminé intermédiaire (3') et avec un rouleau support (28) plus élevé contre la périphérie de la bobine (24').

7. Dispositif selon la revendication 6, **caractérisé en ce que** le levier (25) peut être abaissé en fonction du diamètre de la bobine et/ou de la longueur de déroulement et/ou du temps de déroulement.

8. Dispositif selon l'une quelconque des revendications 1 à 3, **caractérisé en ce qu'**on a prévu des deux côtés du train de rouleaux, dans la position finale du centre (31) d'une bobine (24") à dérouler des mandrins (29) qui peuvent y être introduits.

9. Dispositif selon la revendication 8, **caractérisé en ce que** les mandrins (29) peuvent être introduits dans le centre (31) du reste de la bobine (24") en fonction du diamètre de la bobine et/ou de la longueur de déroulement et/ou du temps de déroulement.
